# EUROPÄISCHE PATENTSCHRIFT

(11) **EP 4 221 559 B1**
(45) Veröffentlichungstag und Bekanntmachung des Hinweises auf die Patenterteilung: **18.09.2024**
(21) Anmeldenummer: 21787329.8
(22) Anmeldetag: 30.09.2021
(51) Int. Cl.: A47L 15/48

(54) **HAUSHALTSGESCHIRRSPÜLMASCHINE MIT ZUMINDEST EINEM LUFTAUSLASS**
HOUSEHOLD DISHWASHER HAVING AT LEAST ONE AIR OUTLET
LAVE-VAISSELLE DOMESTIQUE POURVU D'AU MOINS UN ORIFICE D'EXPULSION D'AIR

(30) Priorität: 30.09.2020 DE 102020212345
(43) Veröffentlichungstag der Anmeldung: 09.08.2023
(73) Patentinhaber: BSH Hausgeräte GmbH, 81739 München (DE)
(72) Erfinder: ALMUS, Alexander, 86657 Bissingen (DE); BURGGRAF, Thomas, 89407 Dillingen (DE); STECK, Christian, 86519 Wiesenbach (DE)
(86) Internationale Anmeldenummer: PCT/EP2021/076968
(87) Internationale Veröffentlichungsnummer: WO 2022/069648

(56) Entgegenhaltungen:
- EP-A1- 0 378 836
- EP-A1- 1 961 361
- EP-A1- 2 120 671
- WO-A1-2015/107474
- DE-A1- 19 704 430
- KR-A- 20130 070 278
- US-A- 5 881 746
- US-A1- 2013 206 186

## Beschreibung

Die vorliegende Erfindung betrifft eine Haushaltsgeschirrspülmaschine mit zumindest einem Luftauslass zum Ausblasen von insbesondere feuchter Luft aus einem Spülbehälter, in dem Geschirr, Gläser, Bestecke und ähnliches Spülgut bearbeitbar ist, nach dem Oberbegriff des Anspruchs 1.

Bei derartigen Geschirrspülmaschinen ist es wünschenswert, die Spülgutteile möglichst vollständig getrocknet und ohne Wasserflecken aus dem Spülbehälter entnehmen zu können.

Für ein gutes Trocknungsergebnis von Spülguttteilen wie z.B. Geschirr, Gläsern, Bestecken und ähnlichen Teilen, die in einem Spülbehälter bearbeitet werden können, ist es vorteilhaft, feuchte Luft aus dem Spülbehälter entfernen zu können. Es ist daher bekannt, den Spülbehälter mit einem Luftauslass zu verbinden, der feuchte Luft aus dem Spülbehälter in die Außenumgebung transportiert. So ein Luftauslass befindet sich häufig im oberen Bereich einer vorderseitigen Tür, die geöffnet und geschlossen werden kann. Eine Luftzuführung in diese bewegte Einheit ist daher relativ aufwendig und teuer, zudem ist durch die hohe Anordnung im Gerät die Gefahr gegeben, dass oberhalb der Haushaltsgeschirrspülmaschine befindliche Schränke oder Arbeitsplatten oder auch Teile der Haushaltsgeschirrspülmaschine und ihrer Verkleidungen durch die hohe austretende Feuchtigkeit beschädigt werden oder dass der Küchenboden im Bereich vor der Haushaltsgeschirrspülmaschine nass und daher glatt wird. Zudem ist im Nahbereich eines solchen Luftauslasses eine erhebliche Zuglufterscheinung zu verzeichnen, was gerade in kleinen Küchen, in denen Benutzer nahe bei einer Haushaltsgeschirrspülmaschine sitzen, sehr unkomfortabel ist.

Alternativ zu einem Luftauslass in der Fronttür wird häufig auch die Fronttür der jeweiligen Haushaltsgeschirrspülmaschine während der Trocknungsphase eines durchzuführenden Geschirrspülprograms zur Trocknungsunterstützung spaltweise geöffnet, damit feuchte Spülraumluft aus dem Spülraum des Spülbehälters in die Umgebung am Aufstellort der Haushaltsgeschirrspülmaschine entweichen und durch ihr gegenüber trockenere Umgebungsluft ersetzt werden kann. Mit einer solchen Türöffnung - gerade wenn sie in der Anfangsphase der Trocknungsphase erfolgt - ist aber ein Abtransport von Wärmeenergie aus dem Spülbehälter verbunden, was energetisch kontraproduktiv ist, da die Wärme für die Trocknung benötigt wird.

Die EP 1 961 361 A1 stellt insbesondere auf eine sogenannte Schubladen-Geschirrspülmaschine ab, die auf einem Fußboden vor einer Küchenwand steht. Durch Ziehen ihrer Fronttür nach vorne (von der Küchenwand weg) wird ihr Spülbottich mit nach vorne bewegt. Das Trockensystem dieser Schubladen- Geschirrspülmaschine umfasst ein erstes Gebläse zum Fördern eines ersten Luftstroms durch den als herausziehbare Schublade ausgebildeten Spülbottich zu einem Luftbeförderungsraum, der außerhalb des Spülbottichs zwischen dessen Vorderseite und der Rückseite der Fronttür liegt. Weiterhin ist ein zweites Gebläse vorgesehen, das von einem Bereich außerhalb der Geschirrspülmaschine einen zweiten Luftstrom zum Luftbeförderungsraum fördert. Das Trockensystem ist derart ausgelegt, dass sich die ersten und zweiten Luftströme im Luftbeförderungsraum mischen, und der gemischte Luftstrom zu einer Auslassöffnung strömt, die aus der Geschirrspülmaschine führt. Die Auslassöffnung ist gemäß dem Ausführungsbeispiel der Figuren 1 und 2 durch einen Spalt gebildet, der zwischen der Unterkante der sich nahezu bis zum Fußboden erstreckenden Fronttür und dem Fußboden verbleibt.

Der Erfindung liegt das Problem zugrunde, bei einer ansprechenden optischen Anordnung eine möglichst weitgehende Vermeidung der Wasserdampfbeaufschlagung umliegender Möbel, des Küchenfußbodens und frontseitiger Teile der Haushaltsgeschirrspülmaschine zu erreichen und gleichzeitig eine einfache Montage und Demontage eines Luftauslasses, auch für Wartungszwecke, zu ermöglichen.

Die Erfindung löst dieses Problem durch eine Haushaltsgeschirrspülmaschine mit den Merkmalen des Anspruchs 1. Hinsichtlich vorteilhafter Ausgestaltungen und Weiterbildungen der Erfindung wird auf die Ansprüche 2 bis 21 verwiesen.

Soweit im Rahmen der Erfindung räumliche und/oder örtliche Angaben gemacht werden, so sind diese vorzugsweise von einem Standpunkt aus zu verstehen, den ein Benutzer bei bestimmungsgemäßer Benutzung und/oder Bedienung vor der erfindungsgemäßen Haushaltsgeschirrspülmaschine einnimmt, wenn diese betriebsbereit aufgestellt oder eingebaut ist.

Wenn Spülraumluft aus dem Spülraum des Spülbehälters mittels der Ausblas- Baueinheit ins Freie, d.h. in die Umgebung am jeweiligen Aufstell- oder Einbauort der erfindungsgemäß ausgebildeten Haushaltsgeschirrspülmaschine während zumindest einer Trocknungsphase ausgeblasen wird, bleibt die vorzugsweise um eine untere, in Quer- bzw. Breitenrichtung ausgerichtete, horizontale Schwenkachse schwenkbare Fronttür der Haushaltsgeschirrspülmaschine insbesondere zu, d.h. geschlossen. Damit lässt sich vermeiden, dass feuchte Spülraumluft aus dem Öffnungsspalt zwischen dem oberen Teil der Fronttür und dem Spülbehälter diesen nach oben aufsteigend verlässt und sich Kondensat aus der ausströmenden feuchtwarmen Spülraumluft an oberhalb des Öffnungsspalts gelegenen Küchenmöbelteilen wie z.B. einer Küchenarbeitsplatte niederschlägt, was dort zu Feuchtigkeitsschäden führen könnte. Auch lassen sich unkontrollierbare und/oder zu große Wärmeverluste aus dem Spülraum des Spülbehälters in die Umgebung vermeiden, die mit einer spaltweisen Türöffnung einhergehen würden, was die Trocknungseffizienz der jeweiligen Trocknungsphase verschlechtern würde. Zudem lässt sich durch die während der jeweiligen Trocknungsphase geschlossen bleibende Fronttür vermeiden, dass Schmutzteilchen wie z.B. Staubpartikel und/oder Keime und/oder sonstige Fremdkörper aus der Umgebung in den Spülraum auf die zuvor mittels Spülflüssigkeit sauber gespülten Spülgutteile gelangen können. Schließlich sind durch die geschlossen bleibende Fronttür auch Fehlbedienungen und/oder Fehlinformationen weitgehend vermieden, die beim Benutzer durch eine spaltweise geöffnete Fronttür hervorgerufen werden könnten. So interpretiert ein Benutzer oftmals eine spaltweise offen stehende Fronttür fälschlicherweise mit dem Ende eines Geschirrspülprogramms, obwohl dessen programmabschließende Trocknungsphase noch gar nicht beendet ist.

Die erfindungsgemäß ausgebildete Haushaltsgeschirrspülmaschine stellt insbesondere ein oder mehrere Geschirrspülprogramme bereit, bei dem oder bei denen jeweils die zu reinigenden Spülgutteile im Spülraum des Spülbehälters der Haushaltsgeschirrspülmaschine in ein oder mehreren flüssigkeitsführenden Teilspülphasen wie z.B. Vorspülphase, Reinigungsphase, Zwischenspülphase, Klarspülphase mit Spülflüssigkeit bzw. Spülflotte beaufschlagt und dann in einer spülprogrammabschließenden Trocknungsphase bei geschlossen bleibender Fronttür mittels der erfindungsgemäßen Ausblas- Baueinheit getrocknet werden, um sie danach möglichst vollständig getrocknet und ohne Wasserflecken nach Öffnen der Fronttür aus dem Spülbehälter entnehmen zu können. Ggf. kann sich an das Ende der Trocknungsphase des jeweiligen Geschirrspülprogramms eine sogenannte "storage Funktionsphase" bzw. Aufbewahrungsphase für eine vorgegebene Zeitdauer anschließen, bis zu deren Ablauf mittels ein oder mehrerer Zusatz- Trocknungsphasen sichergestellt wird, dass bei geschlossen bleibender Fronttür der Haushaltsgeschirrspülmaschine die Spülgutteile im Spülraum weiterhin trocken bleiben. Diese "storage Funktionsphase" kann sich vorzugsweise über mehrere Tage erstrecken. Zusätzlich oder unabhängig hiervon können auch noch andere Betriebsfunktionen der Haushaltsgeschirrspülmaschine durch die erfindungsgemäße Ausblas- Baueinheit bereitgestellt werden. Z.B. kann ein Geruchsbeseitigungsprogramm implementiert sein, bei dem mittels der Ausblas-Baueinheit Spülraumluft in die Umgebung der Haushaltsgeschirrspülmaschine ausgeblasen und dafür Frischluft in den Spülraum nachgesaugt wird, wenn die Gefahr der Bildung schlechter Gerüche im Spülraum droht. Dies kann beispielsweise passieren, wenn nach dem Ende des letzten Geschirrspülprogramms und dem Ausräumen der sauberen und getrockneten Spülgutteile von neuem verschmutzte Spülgutteile in den Spülraum des Spülbehälters eingebracht werden und dann für längere Zeit im Spülraum des Spülbehälters bei geschlossener Fronttür gelagert sind, bis das nächste Geschirrspülprogramm gestartet wird.

Dadurch, dass erfindungsgemäß eine zumindest einen Luftauslass umfassende Ausblas-Baueinheit im unteren Viertel der Gerätehöhe angeordnet ist, wird bei einem Aufstieg von Wasserdampf aus dem Luftauslass allenfalls die Haushaltsgeschirrspülmaschine, insbesondere deren Fronttür, selber beaufschlagt, so dass dort ein Teil des Wassers auskondensieren kann und nicht auf darüber liegende Möbel trifft. Zudem ist dadurch, dass sich der Luftauslass als Schlitzauslass über zumindest zwei Drittel der Breite der Haushaltsgeschirrspülmaschine erstreckt, eine breite Verteilung der austretenden Feuchtigkeit und Durchmischung mit der trockeneren Außenluft im Raum erreicht. Die austretende feuchte Spülraumluft verteilt sich dadurch, ein punktuell hoher Feuchtigkeitseintrag in Möbel wird vermieden. Dadurch lässt sich in günstiger Weise weitgehend vermeiden, dass sich oberhalb des Schlitzauslasses überhaupt merklich Kondensat an der Fronttür, insbesondere an deren Unterkante und/oder frontseitig etwaig angebrachten Möbelplatte bzw. Dekorplatte, abscheiden kann. Auch die Zugluft ist durch die gute Verteilbreite der Luft erheblich vermindert. Dadurch, dass die den Luftauslass umfassende Ausblas- Baueinheit mittelbar oder unmittelbar an einer an der Vorderseite der Haushaltsgeschirrspülmaschine angebrachten Blende bzw. Frontblende gehalten ist, wobei die Halterung zwischen einer den Luftauslass umfassenden Ausblas- Baueinheit und der Frontblende bei Demontage der Frontblende lösbar ist, sind Montage und Demontage erleichtert. Die Frontblende kann entfernt werden, ohne dass dadurch eine der Ausblas- Baueinheit Luft, insbesondere Spülraumluft, zuführende Luftzuführleitung unzulässig stark auf Zug beansprucht, insbesondere ein als Luftzuführleitung vorgesehener Luftschlauch, überdehnt würde, oder gar von der Ausblas- Baueinheit abreißen könnte. Auch die Wartung der Haushaltsgeschirrspülmaschine ist dadurch erheblich erleichtert.

Insbesondere ist die Frontblende eine Sockelleiste oder ein Sockelbrett, die oder das unterhalb der Fronttür einen unteren, insbesondere gegenüber der Front der Haushaltsgeschirrspülmaschine zurückspringenden, Sockelbereich der Haushaltsgeschirrspülmaschine frontseitig abdeckt, oberhalb dem der Spülbehälter angeordnet ist. Falls die Haushaltsgeschirrspülmaschine als Einbaugerät bodennah in eine Einbaunische unterhalb einer Küchenarbeitsplatte eingebaut ist, steht die Sockelleiste bzw. das Sockelbrett vorzugsweise am Fußboden. Insbesondere in diesem Fall kann die Frontblende, bevorzugt das Sockelbrett, gegenüber der vorderen Unterkante der ggf. mit einer vorderseitigen Möbelplatte bzw. Dekorplatte bestückten Fronttür in Tiefenrichtung der Haushaltsgeschirrspülmaschine zurückversetzt sein. Falls die Haushaltsgeschirrspülmaschine in eine Einbaunische unterhalb der Arbeitsplatte einer Einbauküche eingebaut ist, kann die Frontblende insbesondere durch die Küchensockelleiste der Einbauküche gebildet sein, welche vorzugsweise am Fußboden aufsteht. Falls die Haushaltsgeschirrspülmaschine als Standgerät, Unterbaugerät, oder als Kompaktgerät wie z.B. Auftischgerät oder als ein in ein Küchenmöbel wie z.B. in einen Küchenoberschrank eingebautes Einbaugerät ausgebildet ist, kann die Sockelblende so an deren gegenüber dieser zurückspringenden Gerätesockel vorzugsweise ab Werk angebracht sein, dass die Sockelblende im Wesentlichen flächenbündig mit der Außenfläche der Fronttür abschließt, wenn diese in ihre etwa vertikale Schließendstellung gebracht ist.

Sofern die Halterung zwischen der den Luftauslass umfassenden Ausblas- Baueinheit und der Frontblende bei Demontage der Frontblende werkzeugfrei lösbar ist, ist der Abbau der Frontblende, insbesondere Sockelblende, besonders schnell und einfach möglich.

Insbesondere kann auch die Halterung zwischen der den Luftauslass umfassenden Ausblas- Baueinheit und der Frontblende vorzugsweise allein durch Demontage der Frontblende lösbar sein, um so in nur einem Schritt die Frontblende entfernen zu können.

Zusätzlich oder alternativ kann zum Anbau der Frontblende die Halterung zwischen der den Luftauslass umfassenden Ausblas- Baueinheit und der Frontblende durch Montage der Frontblende werkzeugfrei in eine Eingriffsstellung verbringbar sein, um auch die (Wieder-) Montage der Frontblende zu erleichtern.

Vorzugsweise weist der Luftauslass der Ausblas- Baueinheit in deren Endmontageposition betrachtet einen zur Vorderseite ausgreifenden Ausblaskanal auf. Der Ausblaskanal ist zweckmäßigerweise derart ausgebildet, dass er in der Endmontageposition der Ausblas- Baueinheit die den Sockel der Haushaltsgeschirrspülmaschine nach vorne abschließende Frontblende übergreift, insbesondere gegenüber dieser zumindest gleichweit zur Vorderseite hin vorsteht. Wenn vorteilhaft der Luftauslass der Ausblas- Baueinheit mit ihrem Ausblaskanal eine einen Sockel nach vorne abschließende Frontblende, insbesondere Sockelblende, übergreift und gegenüber dieser zumindest gleichweit zur Vorderseite hin vorsteht, kann Luft nach vorne ausgeblasen werden, ohne dass Feuchtigkeit an einer an der Fronttür vorderseitig angebrachten Dekorplatte oder Küchenmöbelplatte und/oder am und/oder im benachbarten Möbel ankommt, insbesondere dann, falls die Haushaltsgeschirrspülmaschine z.B. am Fußboden stehend in einer Kücheneinbaunische unterhalb einer Küchenarbeitsplatte oder in einer Einbaunische eines Küchenmöbels - bevorzugt als Kompaktgerät - eingebaut in einem Küchenschränkchen untergebracht ist. Zudem lässt sich so die Luftausblasung des Luftauslasses optisch unauffällig bei gutem Design unterbringen. Damit wird die ausgeblasene Luft von der Front der erfindungsgemäßen Haushaltsgeschirrspülmaschine, insbesondere deren mit einer Dekorplatte oder Küchenmöbelplatte bestückten Fronttür, und/oder den benachbarten Küchenmöbeln weggeführt; die Ansammlung von Feuchtigkeit im Einbauraum von Küchenmöbeln ist dann vermieden. So kann sich die dort am vorderseitigen Ende des, insbesondere schlitzförmigen, Ausblaskanals des Luftauslasses austretende und häufig mit Feuchtigkeit beladene Luft schnell und über einen großen Bereich mit der gegenüber dieser trockeneren Außenluft in der Küche vermischen.

Vorzugsweise umfasst die Ausblas- Baueinheit einen Luftvorverteiler, der in ihrer Endmontageposition nach oben aufragt und sich in Breitenrichtung erstreckt, an dessen oberen Ende sich der zur Vorderseite ausgreifende Ausblaskanal des, insbesondere schlitzförmigen, Luftauslasses, anschließt, und der einen, insbesondere rückseitigen, Anschluss für eine Luftzuführleitung aufweist. Der Luftverteiler liegt somit in der Endmontageposition der Ausblas- Baueinheit in Höhenrichtung betrachtet tiefer, d.h. unterhalb dem nach vorne ausgreifenden bzw. vorstehenden Ausblaskanal. Er ist in der Endmontageposition der Ausblas- Baueinheit in günstiger Weise insbesondere hinter der Frontblende angeordnet ist. Insbesondere ist er an deren Rückwand wiederlösbar montiert. Vorzugsweise ist der Hohlraum des Luftverteilers an seinem unteren Ende luftdicht und/oder wasserdicht verschlossen, so das er in seinem unteren Bereich einen Kondensatsammeltank bildet.

Insbesondere ist die Ausblas- Baueinheit, die den Ausblaskanal, den Luftvorverteiler und den Anschluss für die Luftzuführleitung umfasst, einteilig bzw. einstückig ausgebildet, d.h. sie bildet ein einzelnes Bauteil. Dadurch ist ihre Montage- /Demontage sehr vereinfacht. Bevorzugt ist sie aus Kunststoff, insbesondere durch Kunststoffspritzgießen, hergestellt.

Mit der Erfindung ist es weiter möglich, dass bei Demontage der Frontblende der Luftauslass mit einem ihm Luft, insbesondere Spülraumluft, zuführenden Luftverteiler und einem insbesondere diesem zugeordneten, vorzugsweise rückseitigen, Anschluss, der insbesondere eine rückseitige Lufteingangsöffnung umfasst, als gemeinsame Ausblas-Baueinheit zusammenhängend verbleibt und dabei eine, insbesondere in Überlänge ausgeführte, Luftanschlussleitung bzw. Luftzuführleitung, die z.B. als flexibler Anschlusschlauch oder Well- Anschlussrohr ausgebildet sein kann, in den Anschluss einmündet und in einer montierten Stellung am Anschluss der Ausblas- Baueinheit halterbar bleibt. Ein Abnehmen der Frontblende ist daher einfach möglich und führt nicht zu weitergehenden Problemen einer zwangsweisen Zerlegung der dahinter befindlichen Ausblas- Baueinheit mit der an deren Anschluss angekoppelten Luftanschlussleitung. Die Luftanschlussleitung ist mit ihrem strömungsaufwärtsseitigen Ende mit mindestens einer Luftauslassöffnung in mindestens einer Begrenzungswandung des Spülraums verbunden. Vorzugsweise befindet sich die Luftauslassöffnung in einer Seitenwandung des Spülbehälters. Zweckmäßigerweise ist zum Absaugen von Spülraumluft aus dem Spülraum in die Luftanschlussleitung ein Luftförderorgan wie z.B. ein Lüfter eingefügt. Auf diese Weise verbindet ein strömungsaufwärtsseitiger Abschnitt der Luftanschlussleitung die in einer Begrenzungswandung des Spülraums vorgesehene Luftauslassöffnung mit dem Lufteinlass des Luftförderorgans, während ein strömungsabwärtsseitiger Abschnitt der Luftanschlussleitung den Luftauslass des Luftförderorgans mit dem, vorzugsweise rückseitigen, Anschluss der Ausblas- Baueinheit fluidisch verbindet. Dieses Luftförderorgan saugt Spülraumluft aus dem Spülraum über den strömungsaufwärtsseitigen Abschnitt der Luftanschlussleitung an und bläst diese über den strömungsabwärtsseitigen Abschnitt der Luftanschlussleitung über den Anschluss der Ausblas- Baueinheit in deren Luftvorverteiler.

Wenn der Frontblende ein vorderer Schutzrahmen zugeordnet ist, der seinerseits mit der Ausblas- Baueinheit, vorzugsweise deren, insbesondere schlitzförmigen Ausblaskanal, verbunden oder verbindbar ist, kann der Schutzrahmen Sägekanten in der Frontblende kaschieren, eine zwangsweise Ausrichtung der Ausblas- Baueinheit sicherstellen und beim Ein- und Ausbau stets die korrekte Lage der Teile aneinander sichern, insbesondere wenn der Schutzrahmen selbst mit der Ausblas- Baueinheit lösbar verbunden oder verbindbar ist, insbesondere durch Verspannung. Vorzugsweise wird der Schutzrahmen in einen nach oben offenen Freischnittbereich der Frontblende - vorzugsweise von vorne - eingesetzt, und dort insbesondere mit der Frontblende, insbesondere durch mindestens eine Schraubverbindung, fest verbunden.

Eine vorteilhafte Halterung zwischen der den Luftauslass umfassenden Ausblas-Baueinheit und der Frontblende kann durch ein oder mehrere Clipsverbindungen bzw. Schnappverbindungen erreicht werden. Diese Clipsverbindung bzw. Schnappverbindung ist mechanisch stabil und trotzdem leicht lösbar.

Hierbei können auf der von der Vorderseite abgewandten Rückseite der Frontblende Haltekegel mit über ihren Umfang verteilten Spreizflügeln vorgesehen sein, die mit der Ausblas- Baueinheit verbindbar sind. Auf diese Haltekegel kann dann die Ausblas-Baueinheit aufgesteckt werden.

Weiter ist es möglich, mindestens eine wiederlösbare Clips- bzw. Schnappverbindung zwischen der Ausblas- Baueinheit und dem Schutzrahmen vorzusehen. Dabei ist der nach vorne ausgreifende, insbesondere schlitzförmige, Ausblaskanal der Ausblas-Baueinheit von der Rückseite des Schutzrahmens her mit dieser wiederlösbar verbunden. Dazu kann vorzugsweise auf der von der Vorderseite abgewandten Rückseite des Schutzrahmens zumindest eine Haltelasche für die Verbindung mit der Ausblas-Baueinheit vorgesehen sein. Diese kann insbesondere durch Eingriff eines Werkzeugs von der Vorderseite des Schutzrahmens aus außer Eingriff mit der Ausblas- Baueinheit gebracht werden. Wenn die Haltelasche mit Rastelementen versehen ist, kann sie beim Eindrücken der Frontblende automatisch mit der Ausblas- Baueinheit des Luftauslasses verrasten und diese sicher halten.

Zusätzlich oder alternativ zur Clipsverbindung kann die Halterung zwischen der den Luftauslass umfassenden Ausblas- Baueinheit und der Frontblende eine magnetische Verbindung umfassen, beispielsweise über Neodymmagnete.

Ebenso ist zusätzlich oder alternativ möglich, dass die Halterung zwischen der den Luftauslass umfassenden Ausblas- Baueinheit und der Frontblende eine Klettverbindung umfasst.

Sehr vorteilhaft bildet der Luftauslass in Richtung zur Vorderseite einen Ausblaskanal von mehreren Zentimetern Länge aus, dessen Ausblasrichtung gegenüber dem äußeren Boden wie z.B. Küchenfußboden um mehrere Grad nach unten geneigt ist. Damit kann die feuchte ausströmende Luft auch ein relativ weit nach unten vorstehendes Türblatt unterlaufen und erst weiter vorne im Außenraum aufgrund der Eigenwärme aufsteigen gegenüber der umgebenden kälteren Küchenluft. Das Türblatt wie auch umgebende Möbelfronten sind damit gut vor Feuchtigkeit geschützt.

Insbesondere ist der Ausblaskanal zwischen 2° und 10°, bevorzugt zwischen 4° und 6°, zum äußeren Boden wie z.B. Küchenfußboden hin geneigt, um so das gewünschte Unterlaufen eines an der Fronttür frontseitig angebrachten Möbelblatts zu ermöglichen, andererseits jedoch nicht so weit runterbläst, d.h. nach unten bläst, dass sich Feuchtigkeit auf dem äußeren Boden wie z.B. Küchenfußboden bildet. Auch eine etwas größere Neigung bis maximal ca. 20° ist möglich.

Sofern der Luftauslass (insbesondere bei Beziehung auf eine Haushaltsgeschirrspülmaschine mit 60 cm Gerätebreite) insgesamt zumindest 40 Zentimeter breit ist, lässt sich eine sehr breite und gleichmäßige Verteilung der Feuchtigkeit und der austretenden Luft erzielen. Besonders günstig kann die Breite des Luftauslasses nahezu die gesamte Gerätebreite einnehmen.

Insbesondere ist der Luftauslass als ein flacher Schlitzauslass mit einem Höhen- zu Breitenverhältnis zwischen 1:20 und 1:200, bevorzugt von etwa 1:100, (insbesondere bei Beziehung auf eine Haushaltsgeschirrspülmaschine mit 60 cm Gerätebreite) ausgebildet. Trotz der baulich und optisch sehr geringen Höhe kann damit eine hohe Austragoberfläche erreicht sein.

Eine hohe Effizienz lässt sich erreichen, wenn der Luftauslass von zumindest einem Förderorgan wie einem Lüfterrad ansteuerbar ist, das im unteren Bereich der Haushaltsgeschirrspülmaschine in Tiefenrichtung hinter der den Luftauslass umfassenden Ausblas- Baueinheit angeordnet ist. Das Lüfterrad oder ähnliches kann dann ungefähr auf gleicher Höhe wie der Luftauslass selber liegen und im Sockel der Haushaltsgeschirrspülmaschine platzsparend angeordnet sein.

Eine günstige Weiterentwicklung der Erfindung sieht vor, dass das Lüfterrad oder ein ähnliches Förderorgan getaktet oder aber auch kontinuierlich ansteuerbar ist und zwar während der Trocknungsphase des jeweiligen Geschirrspülprogramms und/oder auch über das Ende dieser Trocknungsphase hinaus über einen Zeitraum von mehreren Tagen. Die Haushaltsgeschirrspülmaschine kann im letzteren Fall in günstiger Weise als Aufbewahrungsmöbel oder Speicher für Spülgutteile wie z.B. Geschirr, Gläser, Bestecke und ähnliches dienen und dieses vorab während des jeweilig durchgeführten Geschirrspülprogramms gespülte und getrocknete Spülgut auch über mehrere Tage immer wieder phasenweise oder auch kontinuierlich nachtrocknen. Dabei bleibt die Fronttür der Haushaltsgeschirrspülmaschine sowohl bei der regulären Trocknungsphase des jeweilig durchzuführenden Geschirrspülprogramms als auch bei einer etwaig zeitlich nachfolgenden "storage Funktionsphase" jeweils vorzugsweise geschlossen. Diese Speicherung von Spülgutteilen im Spülraum des Spülbehälters vorzugsweise bei geschlossen bleibender Fronttür im zeitlichen Anschluss an das Ende der Trocknungsphase des jeweilig zuvor durchgeführten Geschirrspülprogramms wird mit "storage Funktionsphase" bezeichnet. Dabei kann das Förderorgan sowohl für seinen Betrieb während der Trocknungsphase des jeweiligen Geschirrspülprogramms als auch während der etwaig zeitlich nachfolgenden "storage Funktionsphase" ggf. über eine Feuchtigkeitserfassung im Spülraum des Spülbehälters ansteuerbar sein.

Weitere Vorteile und Merkmale ergeben sich aus in der Zeichnung dargestellten und nachfolgend beschriebenen Ausführungsbeispielen des Gegenstandes der Erfindung.

In der Zeichnung zeigt:
- Fig. 1: eine schematische perspektivische Ansicht von schräg vorne einer Ausführungsform einer Haushaltsgeschirrspülmaschine mit einem rückspringenden Sockel im unteren Bereich,
- Fig. 2: eine seitliche Ansicht auf den unteren Bereich der Haushaltsgeschirrspülmaschine von Figur 1, welche deren Fronttür mit einer vorderseitig angebrachten, nach unten vorhängenden Dekorplatte zeigt, hinter der ein Sockelrücksprungraum der Haushaltsgeschirrspülmaschine zwischen deren nach vorne ragenden Spülbehälter und deren gegenüber der Fronttür in Tiefenrichtung zurückspringenden Sockel bzw. Bodenbaugruppe vorhanden ist, und wobei hier beispielhaft mit Tiefenabstand vor der Vorderseite des Sockels eine Frontblende am Fußboden stehend (als Fußsockelleiste) positioniert ist, die als Träger für eine einen Luftauslass umfassenden Ausblas- Baueinheit dient,
- Fig. 3: eine perspektivische Ansicht von schräg oben der im bezüglich der Querrichtung mittleren Bereich ausgeschnittenen Frontblende der Figur 2, die im Sockelrücksprungbereich des in Tiefenrichtung zurückspringenden Sockels der Haushaltsgeschirrspülmaschine der Figuren 1, 2 gegenüber der mit der Dekorplatte bestückten Fronttür zurückversetzt und vor der Front des Sockels angeordnet ist,
- Fig. 4: eine Version einer solchen Frontblende in perspektivischer Ansicht von schräg hinten, die rückseitig mit Haltekegeln zum Aufclipsen der Ausblas- Baueinheit an der Rückseite der Frontblende versehen ist,
- Fig. 5: die Frontblende in der Version nach Figur 4 in Ansicht von schräg vorne, wobei auch ein in diese eingesetzter Schutzrahmen sichtbar ist, mit dem rückseitig der nach vorne ausgreifende, schlitzförmige Ausblaskanal der Ausblas- Baueinheit vorzugsweise wiederlösbar verbunden ist,
- Fig. 6: eine Detailansicht eines Haltekegels von Figur 5,
- Fig. 7: eine Querschnittsansicht der Frontblende der Figuren 1 - 4 mit einer rückseitigen Haltelasche, wobei in der rechten Teilfigur die Haltelasche durch Werkzeugeingriff von vorne außer Eingriff gebracht wird,
- Fig. 8: eine Ansicht von schräg oben nach vorne betrachtet auf die Rückseite der Frontblende der Figuren 1 - 7 mit daran angebrachter Ausblas- Baueinheit, wobei an den, hier im Ausführungsbeispiel vorzugsweise rückseitigen, Anschluss der Ausblas- Baueinheit eine zugehörige Luftzuführleitung - hier im Ausführungsbeispiel in Form eines Wellschlauchs, der in Querrichtung liegend eingebaut ist - angeschlossen ist.

Das in Figur 1 schematisch dargestellte Haushaltsgerät ist hier eine Haushaltsgeschirrspülmaschine 1. Auch andere Haushaltsgeräte 1 mit einer Trocknungsfunktion für das zu bearbeitende Gut kommen grundsätzlich für eine erfindungsgemäße Ausbildung in Betracht.

Die im folgenden beschriebene Haushaltsgeschirrspülmaschine 1 nach Figur 1 weist als Bestandteil eines teilweise nach außen offenen oder geschlossenen Gerätekörpers 5 einen Spülbehälter 2 zur Aufnahme von zu bearbeitenden Spülgutteilen wie Geschirr, Töpfen, Bestecken, Gläsern, Kochutensilien u. ä. auf. Das Spülgut kann dabei zum Beispiel in Geschirrkörben 11 und/oder einer Besteckschublade 10 halterbar und dabei von sog. Spülflotte beaufschlagbar sein. Als Spülflotte wird dabei frisches oder insbesondere im Betrieb umlaufendes Wasser mit oder ohne Reinigungsmittel und/oder Klarspülmittel und/oder Trocknungsmittel verstanden. Insbesondere hat die Spülflotte bzw. Spülflüssigkeit einen lonentauscher zur Enthärtung durchlaufen. Die Spülflotte kann zusätzlich auch mehr oder weniger mit Verschmutzungen aus dem laufenden Betrieb versetzt sein. Der Spülbehälter 2 kann einen zumindest im wesentlichen rechteckigen Grundriss mit einer in Betriebsstellung einem Benutzer zugewandten Vorderseite V aufweisen. Diese Vorderseite V kann dabei einen Teil einer Küchenfront aus nebeneinanderstehenden Küchenmöbeln bilden oder bei einem allein stehenden Gerät auch ohne Bezug zu weiteren Möbeln sein.

Der Spülbehälter 2 ist insbesondere an dieser Vorderseite V von einer Fronttür oder Klappe 3 verschließbar. Diese Fronttür 3 ist in Figur 1 in teilweise geöffneter und dann schräg zur Vertikalen stehenden Stellung gezeigt. In ihrer Schließstellung steht sie hingegen aufrecht und ist gemäß der Zeichnung zu ihrer Öffnung um eine untere Horizontalachse nach vorne und unten in Richtung des Pfeils 4 aufschwenkbar, so dass sie in vollständig geöffneter Stellung zumindest nahezu horizontal liegt.

An der in Schließstellung vertikalen, dem Benutzer zugewandten Außen- und Vorderseite V der Haushaltsgeschirrspülmaschine 1 kann die Fronttür 3 mit einer Dekorplatte 6 versehen sein, um damit eine optische und/oder haptische Aufwertung und/oder eine Anpassung an umliegende Küchenmöbel zu erfahren.

Die Haushaltsgeschirrspülmaschine ist hier als alleinstehendes oder als sog. teilintegriertes oder auch als voll integriertes Gerät ausgebildet. Im letztgenannten Fall kann der Gerätekörper 5 auch im Wesentlichen mit den Außenwandungen des Spülbehälters 2 abschließen. Ein diesen außen umgebendes Gehäuse kann dann entbehrlich sein. Im unteren Bereich der Haushaltsgeschirrspülmaschine befindet sich ein Sockel 12, auf dem der Spülbehälter 2 angebracht ist und der insbesondere zur Aufnahme von Funktionselementen der Haushaltsgeschirrspülmaschine, wie etwa einer Pumpe zum Umwälzen der Spülflotte, einer Entleerungspumpe, einem Pumpensumpf, einem Steuergerät, usw.... dient. In diesem Sockel 12 selbst oder wie hier im Ausführungsbeispiel in dessen frontseitigem Rücksprungraum ist ein weiter unten noch beschriebener Luftauslass 14 vorgesehen, der eine den Sockel oder den Sockelrücksprungraum nach vorne hin optisch abschließende Frontblende 15 zur Vorderseite V hin teilweise übergreift.

Der beweglichen Fronttür 3 ist im Ausführungsbeispiel gemäß der Zeichnung in ihrem oberen Bereich eine in Querrichtung Q der Haushaltsgeschirrspülmaschine erstreckte frontseitige Bedienblende 8 zugeordnet, die eine von der Vorderseite V zugängliche Eingriffsöffnung 7 zum manuellen Öffnen und/oder Schließen der Tür 3 umfassen kann. In Querrichtung Q hat die Haushaltsgeschirrspülmaschine häufig eine Erstreckung von 45, 50 oder 60 Zentimetern. In Tiefenrichtung T von der Vorderseite V nach hinten liegt die Erstreckung häufig ebenfalls bei etwa 60 Zentimetern. Die Werte sind nicht zwingend. Auch muss die Haushaltsgeschirrspülmaschine 1 nicht direkt auf einem Fußboden B wie z.B. eines Küchenraums aufstehen, sondern kann sich auch ungefähr in Augenhöhe innerhalb eines Küchenmöbels eingebaut befinden, so dass dann die eingangs angesprochene Problematik der Zugluft durch einen Luftauslass 14 besonders zu beachten ist. Bei einer voll integrierbaren Haushaltsgeschirrspülmaschine ist die vorderseitige Bedienblende 8 im oberen Bereich der Fronttür weggelassen und durch Bedienblende in der Oberkante der Fronttür ersetzt. Auch andere Anordnungen der Bedienblende an und/oder in der Fronttür sind möglich. Ggf. kann die Bedienblende ganz entfallen, z.B. dann, wenn der Betrieb der Haushaltsgeschirrspülmaschine mit einem mobilen Kommunikationsgerät wie z.B. einem smartphone steuerbar und/oder kontrollierbar ist.

Der Spülbehälter 2 ist umlaufend von insgesamt bei geschlossener Tür oder Klappe 3 drei festen vertikalen Wandungen 13 sowie zwei horizontalen Wandungen 13 begrenzt, von denen eine eine Decke (oben) und eine weitere einen Boden (unten) des Spülbehälters 2 bildet. An die dem Benutzer zugewandte Vorderseite V grenzen in Querrichtung Q nach links hin eine linke aufrechte Seitenwand 13 und nach rechts hin eine rechte aufrechte Seitenwand 13 an.

Die den Boden des Spülbehälters 2 bildende und diesen im Wesentlichen nach unten hin begrenzende Wandung liegt ungefähr horizontal oberhalb des Sockels 12, also parallel zu einem äußeren Fußboden B, insbesondere eines Küchenraums, auf dem die Haushaltsgeschirrspülmaschine 1 stehen kann. Auch ein höherer Einbau, zum Beispiel etwa in Höhe einer Arbeitsplatte, ist wie gesagt möglich, insbesondere innerhalb eines Schrankmöbels. Die Unterkante der Haushaltsgeschirrspülmaschine 1 liegt dann in Einbaustellung ca. 70 bis 110 Zentimeter über dem Fußboden B.

Die Haushaltsgeschirrspülmaschine 1 ist mit zumindest einem Luftauslass 14 zum Ausblasen von insbesondere feuchter Luft aus dem Spülraum des Spülbehälters 2 versehen. Dieser Luftauslass 14 kann Luft, insbesondere feuchte Luft, aus dem Spülraum des Spülbehälters in den freien Luftraum auf der einem Benutzer zugewandten Vorderseite V der Haushaltsgeschirrspülmaschine 1 ausblasen, so dass die feuchte Luft nicht innerhalb einer Küchenzeile eingetragen wird und dort Schäden durch Feuchtigkeit anrichten könnte. Das Ausblasen von insbesondere feuchter Spülraumluft mittels des Luftauslasses 14 erfolgt vorzugsweise während der programmabschließenden Trocknungsphase eines durchzuführenden Geschirrspülprogramms und/oder während mindestens einer zusätzlichen Trocknungsphase einer zeitlich nachfolgenden "storage Funktionsphase". In jedem Fall bleibt dabei die Fronttür 3 geschlossen.

Der Luftauslass 14 ist Bestandteil einer Ausblas- Baueinheit 16, die beispielhaft in den Figuren 2, 4, 8 dargestellt ist. Der zumindest eine Luftauslass 14 ist dabei über zwei Drittel der Breite Q der Haushaltsgeschirrspülmaschine 1 erstreckt, insbesondere auch mehr. Damit lässt sich eine besonders gleichmäßige Verteilung der austretenden Luft erreichen, so dass die Zuglufterscheinung minimiert ist.

Die Ausblas- Baueinheit 16 kann insgesamt aus Kunststoff gebildet sein. Weiter kann der Luftauslass 14 in mehrere, fluchtend nebeneinanderliegende Teilschlitze geteilt sein. Diese müssen auch nicht alle gleichlang sein. Wichtig ist, dass insgesamt ein breit erstreckter Luftauslass 14 geschaffen ist, der einen hohen Luftdurchsatz ermöglicht, um so eine breite Verteilung auch der in der Luft enthaltenen Feuchtigkeit zu erreichen.

Der Luftauslass 14 ist hier im unteren Viertel der Gerätehöhe angeordnet und erstreckt sich - wie beschrieben - als ein- oder mehrteiliger Schlitzauslass über zumindest zwei Drittel der Breite Q der Haushaltsgeschirrspülmaschine 1. Insbesondere ist der Luftauslass 14 mindestens 40 Zentimeter (insbesondere bei einer Haushaltsgeschirrspülmaschine mit 60 cm Gerätebreite) breit. Er kann sich auch über nahezu die gesamte Breite Q der Haushaltsgeschirrspülmaschine 1 erstrecken.

Wie etwa in Figur 3 sichtbar ist, weist die den Sockel 12 nach vorne verkleidende Frontblende 15 in ihrem oberen Bereich einen Freischnitt 17 von entsprechender Breite auf, um darin einen Ausblaskanal 18 des Luftauslasses 14 derart aufnehmen zu können, dass er in montierter Stellung des Luftauslasses 14 die Oberkante der Frontblende 15 zur Vorderseite V hin übergreift und nach vorne hin ausblasen kann. Insbesondere steht dabei der Ausblaskanal 18 dabei mindestens so weit vor, dass er bis zur vorderen, oberen Kante der Frontblende 15 reicht. Der Luftauslass 14 übergreift daher mit dem Ausblaskanal 18 die den Sockel 12 nach vorne abschließende Frontblende 15 oder steht gegenüber dieser zumindest gleichweit zur Vorderseite V hin vor. In Seitenansicht hat die Ausblas- Baueinheit 16 dadurch näherungsweise eine auf den Kopf gedrehte L-Form, wobei der Ausblaskanal 18 den kurzen Schenkel eines L's bildet, welcher ungefähr horizontal liegt und in Richtung der Vorderseite V weist.

Die den Luftauslass 14 umfassende Ausblas- Baueinheit 16 ist insgesamt mittelbar oder unmittelbar an der an der Vorderseite V angebrachten und den vorderen Sockelrücksprungbereich der Haushaltsgeschirrspülmaschine nach vorne hin optisch abschließenden Frontblende 15 gehalten. Im Ausführungsbeispiel von Figur 2 ist die Sockelblende 15 im Sockelrücksprungraum gegenüber der nach unten in Richtung Fußboden B vorstehenden Dekorplatte 6 der Fronttür 3 in Tiefenrichtung betrachtet mit Tiefenabstand versetzt angeordnet und mit einem Freiraum in Tiefenrichtung vor der Vorderseite des Sockels 12 positioniert. Sie steht mit ihrer Unterseite am Fußboden B auf. Der die Oberkante der Frontblende 15 übergreifende, insbesondere auf deren Oberkante aufsitzende, Ausblaskanal 18 liegt mit in Höhenrichtung betrachtet mit einem Freiraum unterhalb der Unterkante der Dekorplatte 6, so dass sich für deren Unterkante ein ungehindertes, freies Zurückschwenken in den Rücksprungraum entlang einem Bewegungskreisabschnitt ergibt. Dieser ist in der Figur 2 strichpunktiert angedeutet. Zudem lässt dieser Freiraum zu, dass der aus der Ausblasöffnung ausgeblasene Luftstrom weit genug weg von der Unterkante der Dekorplatte 6 waagerecht nach vorne oder um wenige Grad nach unten geneigt frei nach vorne in den freien Raum vor der mit der Dekorplatte vorderseitig bestückten Fronttür strömen kann.

Die Ausblas- Baueinheit 16 wiest hier im Ausführungsbeispiel vorzugsweise einen Luftvorverteiler 29 auf, der in ihrer Endmontageposition nach oben aufragt und sich in Breitenrichtung Q erstreckt, an dessen oberen Ende sich der zur Vorderseite ausgreifende Ausblaskanal 18 des, insbesondere schlitzförmigen, Luftauslasses 14, anschließt, und der einen, insbesondere rückseitigen, Anschluss 19 (siehe Figur 8) für eine Luftzuführleitung 20 aufweist. Der Luftverteiler 29 liegt somit in der Endmontageposition der Ausblas- Baueinheit 16 in Höhenrichtung betrachtet tiefer, d.h. unterhalb dem nach vorne ausgreifenden bzw. vorstehenden Ausblaskanal 18. Er ist in der Endmontageposition der Ausblas- Baueinheit 16 in günstiger Weise insbesondere hinter der Frontblende 15 angeordnet ist. Insbesondere ist er an deren Rückwand wiederlösbar montiert bzw. gehaltert. Vorzugsweise ist der Hohlraum des Luftverteilers 29 an seinem unteren Ende luftdicht und/oder wasserdicht verschlossen, so das er in seinem unteren Bereich einen Kondensatsammeltank bildet.

Insbesondere ist die Ausblas- Baueinheit 16, die den Ausblaskanal 18, den Luftvorverteiler 29 und den Anschluss 19 für die Luftzuführleitung 20 umfasst, einteilig bzw. einstückig ausgebildet, d.h. sie bildet ein einzelnes Bauteil. Dadurch ist ihre Montage- /Demontage sehr vereinfacht. Bevorzugt ist sie aus Kunststoff, insbesondere durch Kunststoffspritzgießen, hergestellt.

Die Halterung zwischen der den Luftauslass 14 umfassenden Ausblas- Baueinheit 16 und der Frontblende 15 bei Demontage der Frontblende 15 lösbar. Somit lässt sich die Ausblas- Baueinheit 16 als Ganzes auch bei Öffnung der Frontblende 15, etwa zu Wartungszwecken, wozu die Frontblende 15 insbesondere nach vorne gekippt und aus dem Sockelrücksprungraum nach vorne herausgezogen wird, zusammenhalten und muss nicht zerlegt werden. Dies erleichtert das Handling bei einem benötigten Zugang zum Sockel 12 erheblich und schließt Fehlermöglichkeiten, etwa durch einen falschen Wiederzusammenbau aus.

Für eine besondere Vereinfachung ist die Halterung zwischen der den Luftauslass 14 umfassenden Ausblas- Baueinheit 16 und der Frontblende 15 bei Demontage der Frontblende 15 werkzeugfrei lösbar, was die Arbeit für den jeweiligen Monteur besonders erleichtert.

Im einfachsten Fall, auf den unten noch näher eingegangen wird, ist die Halterung zwischen der den Luftauslass 14 umfassenden Ausblas- Baueinheit 16 und der Frontblende 15 allein durch Demontage der Frontblende 15 lösbar. Es reicht dann also, die Frontblende 15 mit einer Komponente nach vorne V wegzuziehen und/oder wegzudrehen, dann wird ohne einen weiteren Arbeitsschritt automatisch auch die haltende Verbindung zur Ausblas- Baueinheit 16 gelöst.

Ebenso ist es je nach Ausbildung möglich, die Halterung zwischen der den Luftauslass 14 umfassenden Ausblas- Baueinheit 16 und der Frontblende 15 durch Montage der Frontblende 15 werkzeugfrei in eine Eingriffsstellung zu bringen. Dann reicht es für die Verbindung zur Ausblas- Baueinheit 16 aus, wenn die Frontblende wieder in ihre am Gerätekörper sitzende Ausgangsstellung zurückgeschoben oder -gedreht wird. Dies ist natürlich für einen Monteur die einfachste Lösung.

Bei einer Demontage der Frontblende 15 - zum Beispiel für Reparatur- oder Wartungszwecke - verbleibt unabhängig von der Art der lösbaren Halterung der Luftauslass 14 mit der ihm zuführenden Luftverteilung 29 und einem rückseitigen Anschluss 19 als gemeinsame Ausblas- Baueinheit 16 zusammenhängend sowie auch eine in den Anschluss 19 einmündende, insbesondere in Überlänge ausgeführte, Luft zuführende Leitung (Luftzuführleitung) 20 - hier im Ausführungsbeispiel (siehe Figur 8) vorzugsweise ein in montierter Stellung in Querrichtung Q liegendes Wellrohr oder liegender flexibler Luftschlauch, insbesondere Wellschlauch - in einer montierten Stellung an der Ausblas- Baueinheit 16 halterbar. Die Ausblas- Baueinheit 16 und die Luftzuführleitung 20 bleiben also bei der Demontage der Sockelblende und auch danach als gemeinsame Baueinheit zusammenhängend. Die vorzugsweise in Überlänge ausgeführte Luftzuführleitung 20, die in den Anschluss 19 einmündet und in diesem befestigt ist, bleibt in dieser montierten Stellung gehalten, da sich die ganze Ausblas-Baueinheit 16 von der Frontblende 15 ablösen lässt, bevor eine zu große Zugbeanspruchung auf die Verbindungsstelle zwischen der Luftzuführleitung 20 und dem Anschluss 19, die zu einem Ablösen der Luftzuführleitung 20 vom Anschluss 19 führen könnte, und/oder auf die Luftzuführleitung 20 kommt, die zu deren Überbeanspruchung oder Beschädigung führen könnte.

Wie etwa in Figur 5 zu erkennen ist, kann in einer Version der Frontblende 15 ein vorderer Schutzrahmen 21 zugeordnet sein, der zum Beispiel nach Art eines Lüftungsgitters ausgebildet ist und mit randseitigen Rahmenteilen die Ränder des Freischnitts 17, zum Beispiel Sägekanten, übergreift, so dass eventuelle Ausrisse überdeckt werden. Der Schutzrahmen 21 ist vorzugsweise von der Vorderseite V eingesetzt und kann daher mit der dahinter liegenden Ausblas- Baueinheit 16, insbesondere deren nach vorne vorspringenden bzw. ausgreifenden Ausblaskanal 18, verspannt werden, ohne nach hinten, in die Haushaltsgeschirrspülmaschine 1 hinein, gezogen werden zu können. Der Schutzrahmen 21 ist daher in der Version nach Figur 7 mit mindestens einer rückseitigen Haltelasche 22 versehen, die ihrerseits Rastelemente 23 aufweist. Die Ausblas-Baueinheit 16 kann somit von innen zwischen zwei elastischen Haltelinien 24, zum Beispiel Gummi, mit dem Ausblaskanal 18 eingreifen, der damit in seiner bis zur Vorderseite V der Frontblende reichenden Stellung fest ist und über die federnd nach unten vorgespannte Haltelasche 22 mit der Ausblas- Baueinheit 16 sicher verbunden ist.

Die Rastelemente 23 können dabei leicht in entsprechende Hinterschneidungen am Luftvorverteiler 29 und/oder dem Ausblaskanal 18 formschlüssig eingreifen oder nur durch Kraftschluss auf die Ausblas- Baueinheit 16 wirken. Bei einem formschlüssigen Eingriff ist eine bei Anschieben der Frontblende 15 automatisch eingreifende Clipsverbindung als Halterung zwischen der Ausblas- Baueinheit 16 und der Frontblende 15 geschaffen. Zum Lösen der Rastelemente 23 aus den Hinterschneidungen am Luftvorverteiler 29 und/oder Ausblaskanal 18 kann insbesondere ein Werkzeug 25 von der Vorderseite des Schutzrahmens 21 aus eingeführt werden, was die ganz rechte Teilfigur von Figur 7 zeigt.

Eine Clipsverbindung zwischen der den Luftauslass 14 umfassenden Ausblas- Baueinheit 16 und der Frontblende 15 ist auch in den Figuren 4 bis 6 gezeigt: Dort sind auf der von der Vorderseite V abgewandten Rückseite der Frontblende 15 Haltekegel 26 mit über ihren Umfang verteilten Spreizflügeln 27 vorgesehen, die mit der Ausblas- Baueinheit 15, insbesondere deren Luftvorverteiler 29, rastend verbindbar sind. Die Verbindung kann durch Druck auf die Frontblende 15 nach hinten gegen die Vorderseite V geschlossen und durch Zug in Richtung der Vorderseite V geöffnet werden.

Zusätzlich oder alternativ kann die Halterung zwischen der den Luftauslass 14 umfassenden Ausblas- Baueinheit 16 und der Frontblende 15 auch eine magnetische Verbindung und/oder eine Klettverbindung - hier jeweils nicht gezeichnet - umfassen.

Wie oben bereits erwähnt, kann der Luftauslass 14 mit seinem breit in Querrichtung Q erstreckten, jedoch die Luft in Richtung zur Vorderseite V leitenden Ausblaskanal 18 die den Sockel 12 nach vorne abschließende Frontblende 15 übergreifen und gegenüber dieser zumindest gleichweit zur Vorderseite V hin vorstehen. Der Sockel 12 kann mit seiner frontseitigen Frontblende 15 gegenüber der Tür 3 um einige Zentimeter zurückspringen, dennoch kann eine Befeuchtung der Unterkante der Tür 3 durch die nach vorne weisende Komponente der Luftaustrittsgeschwindigkeit vermieden werden. Zudem kann eine obere Führung, zum Beispiel eine obere Wandung, des Luftauslasses 14 an seinem Ausblaskanal 18 nach einer vorteilhaften Weiterbildung insbesondere derart leicht schräg angeordnet sein, dass die austretende Luft ein paar Grad nach unten in den Raum ausgeblasen wird. Der Luftaustritt ist also nicht vollständig horizontal, sondern kann durch die Abwärtskomponente unter der Tür 3 durchgeführt werden, ohne dort Feuchtigkeitsschäden zu verursachen. Durch die breite Erstreckung des Luftauslasses 14 ist eine störende Zugluft verhindert. Mit der Abwärtskomponente wird die ausgeblasene Luft einige Zentimeter vor das Gerät 1 getragen, und zwar insbesondere auf direktem Weg, d.h. ungehindert bzw. ohne Umlenkungen, ehe eine aufsteigende Komponente dadurch wirksam wird, dass die ausgeblasene Luft in der Regel wärmer als die umgebende Raumluft ist. Die Abwärtskomponente beträgt zwischen 2° und 10°, ein Ausblaswinkel zwischen 4° und 6° gegenüber der Horizontalen nach unten ist besonders günstig, um die Tür vor Befeuchtung zu schützen und gleichzeitig auch keine Feuchtigkeit auf den äußeren Boden B wie z.B. Küchenfußboden zu leiten.

Insbesondere ist hierfür der Luftauslass 14 mit seinem Ausblaskanal 18 als flacher Schlitzauslass ausgebildet, dessen Höhen- zu Breitenverhältnis vorzugsweise zwischen 1:20 und 1:200, bevorzugt etwa gleich 1:100, (insbesondere bei Beziehung auf eine Haushaltsgeschirrspülmaschine mit 60 cm Gerätebreite) betragen kann. Dann ist bei einem 40 Zentimeter breiten Luftauslass 14 (insbesondere bei Beziehung auf eine Haushaltsgeschirrspülmaschine mit 60 cm Gerätebreite) seine Höhe in Höhenrichtung H insbesondere kleiner als ca. 8 mm, bevorzugt etwa gleich 4 mm. Damit ist sichergestellt, dass der Luftauslass 14 einerseits in Höhenrichtung H wenig Bauraum einnimmt, andererseits ist die Gesamterstreckung des Luftauslasses 14 groß genug, um ein hohes Volumen auszufördern und somit die Zugluft sehr gering zu halten.

Zur Luftzuführung kann in oder vor dem Anschluss zum Luftauslass 14 der Leitung 20 zumindest ein Förderorgan zugeordnet sein, das auch getaktet ansteuerbar ist, auch über einen Zeitraum von mehreren Tagen.

Eine derartige Haushaltsgeschirrspülmaschine 1 kann auch gut mit einer sog. "storage Funktion" versehen sein, die es ermöglicht, dass das Spülgut nach der Bearbeitung im Spülbehälter 2 verbleibt, ohne wieder feucht zu werden. Dieses Verbleiben kann mehrere Tage dauern, ohne dass die Trockenheit des Spülguts sich verschlechtern würde. Die Haushaltsgeschirrspülmaschine 1 dient dann auch als ein Speicher- und Trocknungsschrank, aus dem das Spülgut frisch und trocken entnommen werden kann.

Hierfür kann insbesondere das Förderorgan getaktet angesteuert werden. Alternativ und besonders effektiv wird das Förderorgan über eine Feuchtigkeitssensorik geregelt, die ein Maß für die aktuelle Feuchte von im Spülbehälter befindlichem Spülgut liefert.

In beiden Fällen wird das Förderorgan vorzugsweise nur hin und wieder eingeschaltet, um immer wieder feuchte Luft aus dem Spülbehälter 2 hinauszubefördern und so die Qualität der Reinigung des Spülguts auch über einen längeren Zeitraum zu bewahren. Durch die nur geringen effektiven Laufzeiten ist der Energiebedarf gering - ebenso die Geräuschbelastung durch das zumindest eine Lüfterrad oder ein ähnliches Förderorgan.

Ggf. kann es aber auch vorteilhaft sein, wenn das Förderorgan während der Trocknungsphase des jeweiligen Geschirrspülprogramms und/oder während der Gesamtzeitdauer einer etwaig zeitlich nachfolgenden "storage Funktionsphase" und/oder einer sonstigen Betriebsphase der Haushaltsgeschirrspülmaschine mit auszublasender Luft, insbesondere Spülraumluft, kontinuierlich betrieben wird.

### Bezugszeichenliste

- 1: Haushaltsgerät,
- 2: Spülbehälter,
- 3: Fronttür,
- 4: Schwenkrichtung,
- 5: Gerätekörper,
- 6: Dekorplatte,
- 7: Eingriffsöffnung,
- 8: Bedienblende,
- 10: Besteckschublade,
- 11: Geschirrkorb,
- 12: Sockel,
- 13: Wandungen des Spülbehälters,
- 14: Luftauslass,
- 15: Frontblende,
- 16: Ausblas- Baueinheit,
- 17: Freischnitt,
- 18: Ausblaskanal,
- 19: Anschluss,
- 20: Luftzuführleitung,
- 21: Schutzrahmen,
- 22: Haltelasche,
- 23: Rastelemente,
- 24: Haltelinien,
- 25: Werkzeug,
- 26: Haltekegel,
- 27: Spreizflügel,
- 28: Förderorgan,
- 29: Luftvorverteiler der Ausblas- Baueinheit

- V: Vorderseite,
- Q: Querrichtung,
- B: Boden wie z.B. Küchenfußboden
- H: vertikale Höhe,
- T: Tiefenrichtung

## Patentansprüche

1. Haushaltsgeschirrspülmaschine (1) mit zumindest einem Luftauslass (14) zum Ausblasen von insbesondere feuchter Luft aus einem Spülbehälter (2), in dem Spülgutteile wie z.B. Geschirr, Gläser, Bestecke und ähnliches bearbeitbar sind,
**dadurch gekennzeichnet,**
**dass** eine den zumindest einen Luftauslass (14) umfassende Ausblas- Baueinheit (16) im unteren Viertel der Gerätehöhe (H) der Haushaltsgeschirrspülmaschine angeordnet ist, sich der Luftauslass (14) als Schlitzauslass über zumindest zwei Drittel der Breite (Q) der Haushaltsgeschirrspülmaschine (1) erstreckt und die den Luftauslass (14) umfassende Ausblas- Baueinheit (16) mittelbar oder unmittelbar an einer an der Vorderseite (V) der Haushaltsgeschirrspülmaschine angebrachten Frontblende (15) derart halterbar ist, dass die den Luftauslass (14) umfassenden Ausblas- Baueinheit (16) von der Frontblende (15) bei Demontage der Frontblende (15) lösbar ist.

2. Haushaltsgeschirrspülmaschine (1) nach Anspruch 1,
**dadurch gekennzeichnet,**
**dass** die Halterung zwischen der den Luftauslass (14) umfassenden Ausblas-Baueinheit (16) und der Frontblende (15) bei Demontage der Frontblende (15) werkzeugfrei lösbar ist.

3. Haushaltsgeschirrspülmaschine (1) nach Anspruch 1 oder Anspruch 2,
**dadurch gekennzeichnet,**
**dass** die Halterung zwischen der den Luftauslass (14) umfassenden Ausblas-Baueinheit (16) und der Frontblende (15) durch Demontage der Frontblende (15) lösbar ist.

4. Haushaltsgeschirrspülmaschine (1) nach einem der Ansprüche 1 bis 3,
**dadurch gekennzeichnet,**
**dass** die Halterung zwischen der den Luftauslass (14) umfassenden Ausblas-Baueinheit (16) und der Frontblende (15) durch Montage der Frontblende (15) werkzeugfrei in eine Eingriffsstellung verbringbar ist.

5. Haushaltsgeschirrspülmaschine (1) nach einem der Ansprüche 1 bis 4,
**dadurch gekennzeichnet,**
**dass** der Luftauslass (14) der Ausblas- Baueinheit (16) in deren Endmontageposition einen zur Vorderseite (V) ausgreifenden Ausblaskanal (18) aufweist.

6. Haushaltsgeschirrspülmaschine (1) nach Anspruch 5,
**dadurch gekennzeichnet,**
**dass** der Ausblaskanal (18) derart ausgebildet ist, dass er in der Endmontageposition der Ausblas- Baueinheit (16) die den Sockel (12) der Haushaltsgeschirrspülmaschine nach vorne abschließende Frontblende (15) übergreift, insbesondere gegenüber dieser zumindest gleichweit zur Vorderseite (V) hin vorsteht.

7. Haushaltsgeschirrspülmaschine (1) nach einem der Ansprüche 5 oder 6,
**dadurch gekennzeichnet,**
**dass** die Ausblas- Baueinheit (16) einen Luftvorverteiler (29) umfasst, der in ihrer Endmontageposition nach oben aufragt und sich in Breitenrichtung (Q) erstreckt, an dessen oberen Ende sich der zur Vorderseite (V) ausgreifende Ausblaskanal (18) des, insbesondere schlitzförmigen, Luftauslasses (14), anschließt, und der einen, insbesondere rückseitigen, Anschluss (19) für eine Luftzuführleitung (20) aufweist.

8. Haushaltsgeschirrspülmaschine (1) nach Anspruch 7,
**dadurch gekennzeichnet,**
**dass** der Luftvorverteiler (29) der Ausblas- Baueinheit (15) in deren Endmontageposition hinter der Frontblende (15) angeordnet ist.

9. Haushaltsgeschirrspülmaschine (1) nach einem der Ansprüche 7 oder 8,
**dadurch gekennzeichnet,**
**dass** bei Demontage der Frontblende (15) der Luftauslass (14) mit dem ihm Luft zuführenden Luftvorverteiler (29) und einem, insbesondere rückseitigen, Anschluss (19) als gemeinsame Ausblas- Baueinheit (16) zusammenhängend verbleibt und dabei eine in den Anschluss (19) einmündende, insbesondere in Überlänge ausgeführte, Luftzuführleitung 20, insbesondere ein flexibler Anschlussschlauch oder ein Wellrohr, in einer montierten Stellung an der Ausblas-Baueinheit (16) halterbar bleibt.

10. Haushaltsgeschirrspülmaschine (1) nach einem der Ansprüche 1 bis 9,
**dadurch gekennzeichnet,**
**dass** der Frontblende (15) ein vorderer Schutzrahmen (21) zugeordnet ist, der seinerseits mit der Ausblas- Baueinheit (16), insbesondere deren Luftauslass (14), verbunden oder verbindbar ist.

11. Haushaltsgeschirrspülmaschine (1) nach Anspruch 10,
**dadurch gekennzeichnet,**
**dass** der Schutzrahmen (21) mit der Ausblas- Baueinheit (16), insbesondere deren Luftauslass (14), lösbar verbunden oder verbindbar ist, insbesondere durch Verspannung.

12. Haushaltsgeschirrspülmaschine (1) nach einem der Ansprüche 1 bis 11,
**dadurch gekennzeichnet,**
**dass** die Halterung zwischen der den Luftauslass (14) umfassenden Ausblas-Baueinheit (16) und der Frontblende (15) eine Clipsverbindung umfasst.

13. Haushaltsgeschirrspülmaschine (1) nach Anspruch 12,
**dadurch gekennzeichnet,**
**dass** auf der von der Vorderseite (V) abgewandten Rückseite der Frontblende (15) Haltekegel (26) mit über ihren Umfang verteilten Spreizflügeln (27) vorgesehen sind, die mit der Ausblas- Baueinheit (16), insbesondere deren aufragendem Luftvorverteiler (29), verbindbar sind.

14. Haushaltsgeschirrspülmaschine (1) nach einem der Ansprüche 10 oder 11 jeweils in Verbindung mit jeweils einem der Ansprüche 12 oder 13,
**dadurch gekennzeichnet,**
**dass** auf der von der Vorderseite (V) abgewandten Rückseite des Schutzrahmens (21) zumindest eine Haltelasche (22) für die Verbindung mit der Ausblas-Baueinheit (16) vorgesehen ist.

15. Haushaltsgeschirrspülmaschine (1) nach Anspruch 14,
**dadurch gekennzeichnet,**
**dass** die Haltelasche (22) durch Eingriff eines Werkzeugs (25) von der Vorderseite (V) aus außer Eingriff mit der Ausblas- Baueinheit (15) bringbar ist.

16. Haushaltsgeschirrspülmaschine (1) nach einem der Ansprüche 1 bis 15,
**dadurch gekennzeichnet,**
**dass** die Halterung zwischen der den Luftauslass (14) umfassenden Ausblas-Baueinheit (16) und der Frontblende (15) eine magnetische Verbindung umfasst.

17. Haushaltsgeschirrspülmaschine (1) nach einem der Ansprüche 1 bis 16,
**dadurch gekennzeichnet,**
**dass** die Halterung zwischen der den Luftauslass (14) umfassenden Ausblas-Baueinheit (16) und der Frontblende (15) eine Klettverbindung umfasst.

18. Haushaltsgeschirrspülmaschine (1) nach einem der Ansprüche 1 bis 17,
**dadurch gekennzeichnet,**
**dass** der Luftauslass (14) in Richtung zur Vorderseite (V) einen Ausblaskanal (18) von mehreren Zentimetern Länge ausbildet, dessen Ausblasrichtung gegenüber dem Boden (B) um mehrere Grad nach unten geneigt ist.

19. Haushaltsgeschirrspülmaschine (1) nach Anspruch 18,
**dadurch gekennzeichnet,**
**dass** der Ausblaskanal (18) zwischen 2° und 10°, insbesondere zwischen 4° und 6°, zum Boden hin geneigt ist.

20. Haushaltsgeschirrspülmaschine (1) nach einem der Ansprüche 1 bis 19,
**dadurch gekennzeichnet,**
**dass** bei einer Haushaltsgeschirrspülmaschine mit 60 cm Gerätebreite der Luftauslass (14) insgesamt zumindest 40 Zentimeter breit ist.

21. Haushaltsgeschirrspülmaschine (1) nach einem der Ansprüche 1 bis 20,
**dadurch gekennzeichnet,**
**dass** der Luftauslass (14) als ein flacher Schlitzauslass mit einem Höhen- zu Breitenverhältnis zwischen 1:20 und 1:200, insbesondere von etwa 1:100, ausgebildet ist.

## Claims

1. Household dishwasher (1) having at least one air outlet (14) so as to discharge, in particular, moist air from a dishwasher cavity (2) in which items to be washed, such as, for example, dishware, glasses, cutlery and the like, can be processed,
**characterised in**
**that** an air discharge unit (16) that comprises the at least one air outlet (14) is arranged in the lower quarter of the appliance height (H) of the household dishwasher, the air outlet (14) extends as a slotted outlet over at least two thirds of the width (Q) of the household dishwasher (1), and the air discharge unit (16) that comprises the air outlet (14) can be held indirectly or directly on a front panel (15) that is attached to the front side (V) of the household dishwasher in such a way that the air discharge unit (16) that comprises the air outlet (14) can be detached from the front panel (15) when the front panel (15) is dismantled.

2. Household dishwasher (1) according to claim 1,
**characterised in**
**that** the retaining connection between the air discharge unit (16), which comprises the air outlet (14), and the front panel (15) can be detached without the use of tools when the front panel (15) is dismantled.

3. Household dishwasher (1) according to claim 1 or claim 2,
**characterised in**
**that** the retaining connection between the air discharge unit (16), which comprises the air outlet (14), and the front panel (15) can be released by dismantling the front panel (15).

4. Household dishwasher (1) according to one of claims 1 to 3,
**characterised in**
**that** the retaining connection between the air discharge unit (16), which comprises the air outlet (14), and the front panel (15) can be brought into an engagement position without the use of tools by assembling the front panel (15).

5. Household dishwasher (1) according to one of claims 1 to 4,
**characterised in**
**that** the air outlet (14) of the air discharge unit (16) has, in its final assembly position, an air discharge duct (18) that extends toward the front (V).

6. Household dishwasher (1) according to claim 5,
**characterised in**
**that** the air discharge duct (18) is designed in such a way that, in the final assembly position of the air discharge unit (16), it engages over the front panel (15) which closes off the plinth (12) of the household dishwasher at the front, in particular projects at least to the same extent toward the front side (V) with respect thereto.

7. Household dishwasher (1) according to one of claims 5 or 6,
**characterised in**
**that** the air discharge unit (16) comprises an air pre-distributor (29) which, in its final assembly position, projects upward and extends in the width direction (Q), and the upper end of which is adjoined by the air discharge duct (18) of the, in particular slot-shaped, air outlet (14), said air discharge unit extending toward the front side (V), and which has an, in particular rear, connection (19) for an air supply line (20).

8. The household dishwasher (1) as claimed in claim 7,
**characterised in**
**that** in its final assembly position the air pre-distributor (29) of the air discharge unit (15) is arranged behind the front panel (15).

9. The household dishwasher (1) as claimed in one of claims 7 or 8,
**characterised in**
**that**, when the front panel (15) is dismantled, the air outlet (14) having the air pre-distributor (29), which supplies air thereto, and an, in particular rear, connection (19) remain together as a common air discharge unit (16), and an air supply line (20), which issues into the connection (19) and is designed in particular with excess length, in particular a flexible connection hose or a corrugated tube, can be retained in a mounted position on the air discharge unit (16).

10. Household dishwasher (1) according to one of claims 1 to 9,
**characterised in**
**that** the front panel (15) is allocated a front protective frame (21), which in turn is connected or can be connected to the air discharge unit (16), in particular to its air outlet (14).

11. Household dishwasher (1) according to claim 10,
**characterised in**
**that** the protective frame (21) is detachably connected or can be detachably connected to the air discharge unit (16), in particular to its air outlet (14), in particular by bracing.

12. Household dishwasher (1) according to one of claims 1 to 11,
**characterised in**
**that** the retaining connection between the air outlet assembly (16), which comprises the air outlet (14), and the front panel (15) comprises a clip connection.

13. Household dishwasher (1) according to claim 12,
**characterised in**
**that** retaining cones (26) having spreading wings (27) that are distributed over their circumference are provided on the rear side of the front panel (15), said rear side facing away from the front side (V), and said spreading wings can be connected to the air discharge unit (16), in particular to its protruding air pre-distributor (29).

14. Household dishwasher (1) according to one of claims 10 or 11, in each case in conjunction with one of claims 12 or 13, respectively,
**characterised in**
**that** at least one retaining tab (22) for connection to the air outlet assembly (16) is provided on the rear side of the protective frame (21), said rear side facing away from the front side (V).

15. Household dishwasher (1) according to claim 14,
**characterised in**
**that** the retaining tab (22) can be disengaged from the air discharge unit (15) by engaging a tool (25) from the front side (V).

16. Household dishwasher (1) according to one of claims 1 to 15,
**characterised in**
**that** the retaining connection between the air discharge unit (16), which comprises the air outlet (14), and the front panel (15) comprises a magnetic connection.

17. Household dishwasher (1) according to one of claims 1 to 16,
**characterised in**
**that** the retaining connection between the air discharge unit (16), which comprises the air outlet (14), and the front panel (15) comprises a Velcro connection.

18. Household dishwasher (1) according to one of claims 1 to 17,
**characterised in**
**that** the air outlet (14) forms, in the direction toward the front (V), an air discharge duct (18) several centimetres long, the discharge direction of which is inclined downward by several degrees relative to the bottom (B).

19. Household dishwasher (1) according to claim 18,
**characterised in**
**that** the air discharge duct (18) is inclined between 2° and 10°, in particular between 4° and 6°, toward the bottom.

20. Household dishwasher (1) according to one of claims 1 to 19,
**characterised in**
**that** in the case of a household dishwasher with an appliance width of 60 cm the air outlet (14) is at least 40 centimetres wide overall.

21. Household dishwasher (1) according to one of claims 1 to 20,
**characterised in**
**that** the air outlet (14) is designed as a flat slotted outlet with a height-to-width ratio of between 1:20 and 1:200, in particular of about 1:100.

## Revendications

1. Lave-vaisselle domestique (1) comprenant au moins une sortie d'air (14) permettant d'expulser de l'air, en particulier de l'air humide, hors du compartiment de lavage (2) dans lequel des articles à laver tels que de la vaisselle, des verres, des couverts et analogues peuvent être traités,
**caractérisé en ce que**
un élément d'expulsion d'air (16) comprenant la au moins une sortie d'air (14) est agencé dans le quart inférieur de la hauteur d'appareil (H) du lave-vaisselle domestique, la sortie d'air (14) s'étend en tant que sortie sous forme de fente sur au moins deux tiers de la largeur (Q) du lave-vaisselle domestique (1) et que l'élément d'expulsion d'air (16) comprenant la sortie d'air (14) peut être maintenu directement ou indirectement sur une façade (15) monté sur la face frontale (V) du lave-vaisselle domestique, de telle manière que l'élément d'expulsion d'air (16) entourant la sortie d'air (14) puisse être détaché de la façade (15) lors du démontage de la façade (15).

2. Lave-vaisselle domestique (1) selon la revendication 1,
**caractérisé en ce que**
le support entre l'élément d'expulsion d'air (16) comprenant la sortie d'air (14) et la façade (15) peut être détaché sans outil lors du démontage de la façade (15).

3. Lave-vaisselle domestique (1) selon la revendication 1 ou revendication 2,
**caractérisé en ce que**
le support entre l'élément d'expulsion d'air (16) comprenant la sortie d'air (14) et la façade (15) peut être démonté par démontage de la façade (15).

4. Lave-vaisselle domestique (1) selon l'une quelconque des revendications 1 à 3,
**caractérisé en ce que**
le support peut être déplacé sans outil dans une position en prise entre l'élément d'expulsion d'air (16) comprenant la sortie d'air (14) et la façade (15) par montage de la façade (15).

5. Lave-vaisselle domestique (1) selon l'une quelconque des revendications 1 à 4,
**caractérisé en ce que**
la sortie d'air (14) de l'élément d'expulsion d'air (16) présente, dans sa position de montage finale, un canal de soufflage (18) s'étendant vers la face frontale (V).

6. Lave-vaisselle domestique(1) selon la revendication 5,
**caractérisé en ce que**
le canal de soufflage (18) est conçu de telle sorte que dans la position de montage finale de l'élément d'expulsion d'air (16), il recouvre la façade (15) fermant le socle (12) du lave-vaisselle domestique vers l'avant, en particulier qu'il fait saillie au moins également vers l'avant (V) par rapport à celui-ci.

7. Lave-vaisselle domestique (1) selon l'une des revendications 5 ou 6,
**caractérisé en ce que**
l'élément d'expulsion d'air (16) comprend un prédistributeur d'air (29) qui, dans sa position de montage finale, fait saillie vers le haut et s'étend dans la direction de largeur (Q), à l'extrémité supérieure duquel se raccorde le canal de soufflage (18) de la sortie d'air (14), en particulier en forme de fente, qui s'étend vers l'avant (V), et qui présente un raccord (19), en particulier à l'arrière, pour une conduite d'alimentation en air (20).

8. Lave-vaisselle domestique(1) selon la revendication 7,
**caractérisé en ce que**
le prédistributeur d'air (29) de l'élément d'expulsion d'air (15) est agencé derrière la façade (15) dans sa position de montage finale.

9. Lave-vaisselle domestique (1) selon l'une des revendications 7 ou 8,
**caractérisé en ce que**
lors du démontage de la façade (15), la sortie d'air (14) reste d'un seul tenant avec le prédistributeur d'air (29) qui lui fournit de l'air et un raccord (19), en particulier à l'arrière, en tant qu'élément d'expulsion d'air commun (16) et qu'une conduite d'alimentation en air (20), en particulier un tuyau de raccordement flexible ou un tuyau ondulé, qui débouche dans le raccord (19), en particulier une longueur excessive, peut être maintenue dans une position montée sur l'élément d'expulsion d'air (16).

10. Lave-vaisselle domestique (1) selon l'une quelconque des revendications 1 à 9,
**caractérisé en ce que**
la façade (15) est associée à un cadre de protection avant (21), qui est lui-même relié ou peut être relié à l'élément d'expulsion d'air (16), en particulier à sa sortie d'air (14).

11. Lave-vaisselle domestique(1) selon la revendication 10,
**caractérisé en ce que**
le cadre de protection (21) est relié ou peut être relié de manière amovible à l'élément d'expulsion d'air (16), en particulier à sa sortie d'air (14), en particulier par serrage.

12. Lave-vaisselle domestique (1) selon l'une quelconque des revendications 1 à 11,
**caractérisé en ce que**
le support comprend une connexion par clipsage entre l'élément d'expulsion d'air (16) comprenant la sortie d'air (14) et la façade (15).

13. Lave-vaisselle domestique(1) selon la revendication 12,
**caractérisé en ce que**
des cônes de retenue (26) avec des ailes expansibles (27) réparties sur leur circonférence sont prévus sur la face arrière de la façade (15) opposée à la face frontale (V), qui peuvent être reliés à l'élément d'expulsion d'air (16), en particulier à son prédistributeur d'air (29).

14. Lave-vaisselle domestique (1) selon l'une quelconque des revendications 10 ou 11, en combinaison avec l'une quelconque des revendications 12 ou 13,
**caractérisé en ce que**
au moins une patte de retenue (22) est prévue sur la face arrière du cadre de protection (21) opposée à la face frontale (V) pour la connexion à l'élément d'expulsion d'air (16).

15. Lave-vaisselle domestique(1) selon la revendication 14,
**caractérisé en ce que**
la patte de retenue (22), par la mise en prise d'un outil (25) à partir de la face frontale (V), peut être libérée de l'élément d'expulsion d'air (15).

16. Lave-vaisselle domestique (1) selon l'une quelconque des revendications 1 à 15,
**caractérisé en ce que**
le support comprend une connexion magnétique entre l'élément d'expulsion d'air (16) comprenant la sortie d'air (14) et la façade (15).

17. Lave-vaisselle domestique (1) selon l'une quelconque des revendications 1 à 16,
**caractérisé en ce que**
le support comprend une connexion de type velcro entre l'élément d'expulsion d'air (16) comprenant la sortie d'air (14) et la façade (15).

18. Lave-vaisselle domestique (1) selon l'une quelconque des revendications 1 à 17,
**caractérisé en ce que**
la sortie d'air (14) forme un canal de soufflage (18) de plusieurs centimètres de long en direction de la face frontale (V), dont la direction de soufflage est inclinée de plusieurs degrés vers le bas par rapport au sol (B).

19. Lave-vaisselle domestique(1) selon la revendication 18,
**caractérisé en ce que**
le canal de soufflage (18) est incliné vers le sol entre 2° et 10°, en particulier entre 4° et 6°.

20. Lave-vaisselle domestique (1) selon l'une quelconque des revendications 1 à 19,
**caractérisé en ce que**
pour un lave-vaisselle domestique d'une largeur de 60 cm, la sortie d'air (14) présente une largeur totale d'au moins 40 centimètres.

21. Lave-vaisselle domestique (1) selon l'une quelconque des revendications 1 à 20,
**caractérisé en ce que**
la sortie d'air (14) est conçue sous la forme d'une sortie à fente plate avec un rapport hauteur/largeur compris entre 1:20 et 1:200, en particulier d'environ 1:100.
